# EUROPÄISCHE PATENTSCHRIFT

(11) **EP 0 478 704 B1**
(45) Veröffentlichungstag und Bekanntmachung des Hinweises auf die Patenterteilung: **24.11.1993**
(21) Anmeldenummer: 90917753.7
(22) Anmeldetag: 21.05.1990
(51) Int. Cl.: B26B 19/02

(54) **GELENKRAHMEN FÜR EINEN TROCKENRASIERAPPARAT**
ARTICULATED FRAME FOR AN ELECTRIC RAZOR
CADRE ARTICULE POUR RASOIR ELECTRIQUE

(30) Priorität: 01.06.1989 DE 3917847
(43) Veröffentlichungstag der Anmeldung: 08.04.1992
(73) Patentinhaber: Braun Aktiengesellschaft, Frankfurt am Main (DE)
(72) Erfinder: JESTÄDT, Albrecht, W-6382 Friedrichsdorf (DE); SCHÄFER, Gerhard, D-6000 Frankfurt am Main 56 (DE); WOLF, Jürgen, D-6239 Kriftel (DE)
(86) Internationale Anmeldenummer: DE9000523
(87) Internationale Veröffentlichungsnummer: WO9014932

(56) Entgegenhaltungen:
- EP-A- 0 267 044

## Beschreibung

Die Erfindung bezieht sich auf einen Trockenrasierapparat mit einem in einem Gehäuse vorgesehenen Antrieb, einem auf dem Gehäuse angeordneten Scherkopfrahmen, einem Paar von in Längsrichtung parallel zueinander verlaufenden, aus jeweils einem Obermesser und jeweils einem Untermesser bestehenden Scherköpfen, die in vertikaler Richtung relativ und parallel zueinander bewegbar sind, einem im Scherkopfrahmen angeordneten, die Obermesser tragenden, ersten Gelenkrahmen zur Steuerung der Relativbewegung der Obermesser und einem die Untermesser tragenden zweiten Gelenkrahmen, der mit dem Antrieb gekoppelt ist.

Ein Trockenrasierapparat der eingangs genannten Art ist aus der EP-A-0 267 044 bekannt. Der zwischen dem Antriebshebel und den beiden Untermessern außerhalb des Gehäuses angeordnete Gelenkrahmen besteht aus einem am Antriebshebel quer zur Längsachse der Untermesser schwenkbar angelenkten Lagerblock mit einer parallel zur Längsachse der Untermesser verlaufenden Lagerbohrung, einem in dieser Lagerbohrung schwenkbar gelagerten, starren Rahmen, an dessen äußeren Stirnseiten jeweils zwei Lagerbolzen angeordnet sind und zwei parallel zueinander angeordnete, U-förmig ausgebildete Träger, deren Trägerschenkel endseitig mittels Lagerbohrungen auf den Lagerbolzen des starren Rahmens schwenkbar gelagert sind. Auf der Oberseite eines jeden U-förmig ausgebildeten Trägers ist ein Untermesser unter Zwischenschaltung einer Blattfeder befestigt.

Aufgabe der Erfindung ist es, für einen Rasierapparat der eingangs genannten Art eine Steuerung für die beiden in Längsrichtung verlaufenden Untermesser zu schaffen, mittels der die Führung der Untermesser sowohl in vertikaler als auch in horizontaler Richtung verbessert wird.

Nach der Erfindung wird diese Aufgabe bei einem Gerät der eingangs genannten Art dadurch gelöst, daß der zweite Gelenkrahmen aus zwei vertikal und horizontal bewegbaren Seitenteilen, einem ersten Paar von im Gehäuse gleit- und schwenkbar gelagerten Quergelenken und einem zweiten Paar von im Gehäuse schwenkbar gelagerten Quergelenken besteht, wobei das erste Paar von Quergelenken mit den Seitenteilen über Drehgelenke und das zweite Paar von Quergelenken mit den Seitenteilen über Dreh- und Gleitgelenke gekoppelt ist.

Die Ausbildung und Lagerung des zweiten Gelenkrahmens im Gehäuse gewährleistet eine exakte parallele Anordnung und Ausrichtung der beiden Untermesser auf den ihnen zugeordneten Seitenteilen des zweiten Gelenkrahmens sowie eine exakte parallele Bewegung der beiden Untermesser relativ zueinander in vertikaler Richtung und darüber hinaus eine oszillierende Bewegung in horizontaler Richtung. Die beiden Untermesser werden sonach über die vertikal und horizontal bewegbaren Seitenteile des zweiten Gelenkrahmens unter Aufrechterhaltung der parallelen Anordnung linear angetrieben. Die Lagerung des zweiten Gelenkrahmens im Gehäuse schützt den Gelenkrahmen vor Verunreinigungen, wie zum Beispiel Haarstaub, und gewährleistet somit eine einwandfreie Funktion seiner bewegbar gelagerten Bauteile. Die Koppelung der Untermesser durch den zweiten Gelenkrahmen erleichtert das Abnehmen und das Aufsetzen des mit in vertikaler Richtung relativ zueinander bewegbaren Obermessern ausgestatteten Scherkopfrahmens vom bzw. auf das Gehäuse des Rasierapparates.

Nach einer Ausführungsform der Erfindung sind an jedem Quergelenk des ersten Gelenkpaares drei Lagerbolzen angeordnet mit gleichem Abstand des mittleren Lagerbolzens zu den gegenüberliegenden äußeren Lagerbolzen. Vorzugsweise bildet der mittlere Lagerbolzen mit den gegenüberliegenden äußeren Lagerbolzen ein gleichschenkliges Dreieck.

Zwecks Koppelung der Quergelenke des ersten Gelenkpaares mit den Seitenteilen sind an den gegenüberliegend zueinander angeordneten äußeren Lagerbolzen Rastelemente vorgesehen.

Nach der Erfindung sind an jedem Quergelenk des zweiten Gelenkpaares vier Lagerbolzen mit gleichem Abstand der beiden mittleren Lagerbolzen zu den gegenüberliegenden äußeren Lagerbolzen angeordnet, wobei die beiden mittleren Lagerbolzen auf einer gemeinsamen Achse liegend und in entgegengesetzte Richtungenweisend an den Seitenwänden der Wand der Quergelenke angeordnet sind. Vorzugsweise bilden die beiden mittleren Lagerbolzen mit den gegenüberliegenden äußeren Lagerbolzen ein gleichschenkliges Dreieck.

Für die gelenkartige Koppelung der Quergelenke des ersten und zweiten Gelenkpaares mit den Seitenteilen des zweiten Gelenkrahmens sind in den Stirnseiten der Seitenteile Lagerbohrungen für die Aufnahme der Lagerbolzen der Quergelenke angeordnet.

Zwecks Koppelung der Quergelenke des ersten Gelenkpaares mit den Seitenteilen sind in den Stirnseiten der Seitenteile im Bereich der Lagerbohrungen Rastnuten vorgesehen, um eine ständige Anlage dieser Quergelenke an den Seitenteilen mittels Eingriff der an den Lagerbolzen angeordneten Rastelemente in die Rastnuten herzustellen.

Zwecks Übertragung der Antriebsbewegung auf den zweiten Gelenkrahmen ist in den Längsseitenwänden der Seitenteile, jeweils mittig zu deren Stirnseiten, eine Ausnehmung zur Koppelung mit dem Antrieb angeordnet.

Nach einer Ausführungsform der Erfindung weist jedes der Seitenteile einen in vertikaler Richtung zum jeweiligen Untermesser verlaufenden Arm auf, der endseitig als Steckkupplung ausgebildet ist.

Nach einer bevorzugten Ausführungsform der Erfindung sind im Rahmen des Gehäuses, auf einer gemeinsamen Achse liegend, zwei Paare von Gelenklager angeordnet. Vorzugsweise sind die zwei Paare von Gelenklager als Klippverbindung ausgebildet.

In weiterer Ausgestaltung der Erfindung sind im oberen Ende des Rahmens zwei Gleit- und Drehlager entgegengesetzt zueinander und auf einer gemeinsamen, horizontalen Achse liegend angeordnet.

Vorzugsweise sind die Gleit- und Drehlager U-förmig ausgebildet. Nach einer zweckmäßigen Ausführungsform der Erfindung ist in dem Rahmen zwischen den Paaren der Gelenklager und unterhalb der U-förmigen Gleit- und Drehlager eine Öffnung für den Antrieb vorgesehen.

In der nachfolgenden Beschreibung und den Zeichnungen ist ein Ausführungsbeispiel dargestellt, und zwar zeigen:
- Fig. 1: eine Explosionsdarstellung eines auf einem Gehäuse aufsetzbaren Scherkopfrahmens,
- Fig. 2: eine Explosionsdarstellung des oberen Teiles eines Gehäuses mit zweitem Gelenkrahmen und einem Untermesser,
- Fig. 3: eine perspektivische Darstellung eines Quergelenkes des ersten Gelenkpaares;
- Fig. 4: eine perspektivische Darstellung eines Quergelenkes des zweiten Gelenkpaares.

In der Explosionsdarstellung nach Fig. 1 ist das nur zum Teil dargestellte Gehäuse eines Trockenrasierapparates mit 1, die aus der oberen Gehäuseseite 2 aus den Öffnungen 3 und 4 herausragenden Arme mit 39 und 40, der Scherkopfrahmen mit 7, der erste Gelenkrahmen mit 8 und der Hilfsrahmen mit 9 bezeichnet. Die beiden sich gegenüberliegenden Stirnseiten des ersten Gelenkrahmens 8 bestehen aus jeweils einem Paar von Stirnseitenwänden 8.1, 8.2 und 8.3, 8.4, die jeweils durch ein Paar von Quergelenken 10, 11, 12, 13, beispielsweise mittels Filmscharniere, gelenkartig miteinander gekoppelt sind. Die Seitenwände 8.1 und 8.3 sind über zwei horizontal verlaufende Seitenwände (nicht sichtbar), an denen die gewölbt eingespannte Scherfolie 14 befestigt ist, miteinander verbunden. Die Seitenwände 8.2 und 8.4 sind ebenfalls über zwei horizontal verlaufende Seitenwände, an denen die gewölbt eingespannte Scherfolie 15 befestigt ist und von denen die mit 16 bezeichnete Seitenwand sichtbar ist, miteinander verbunden. An den Stirnseiten der Quergelenke 10, 11, 12 und 13 ist jeweils ein Lagerbolzen angeordnet, von denen die an den Quergelenken 10 und 11 angeordneten Lagerbolzen 17, 18 aus der Darstellung ersichtlich sind. Die Lagerbolzen 17 und 18 liegen auf einer gemeinsamen, in vertikaler Richtung verlaufenden Achse und bilden mit den Filmscharniergelenken der jeweiligen Quergelenke 10 und 11 ein gleichschenkliges Dreieck. Die nicht sichtbare Stirnseite des ersten Gelenkrahmens ist konstruktiv identisch mit der sichtbar dargestellten Stirnseite ausgebildet.

Bei der in Fig. 1 dargestellten Ausführungsform des Scherkopfrahmens 7 dient der Hilfsrahmen 9 der Lagerung und Befestigung des ersten Gelenkrahmens 8 im Scherkopfrahmen. Der Hilfsrahmen 9 ist mit sechs in vertikaler Richtung verlaufenden Aussparungen 19 bis 24 versehen. Die in den Stirnseiten 25 und 26 eingeformten Aussparungen 19 und 20 dienen der Lagerung des ersten Gelenkrahmens 8 mittels der entsprechend geformten Einsteckplatten 27 und 28, die jeweils mit zwei Lagerbohrungen 29, 30 und 31, 32 versehen sind für die Aufnahme der an den Quergelenken 10, 11 und 12, 13 befindlichen Lagerbolzen. Im montierten Zustand von Gelenkrahmen 8 und Hilfsrahmen 9 gleiten die Stirnseitenwände 8.1 bis 8.4 innerhalb der jeweiligen in den Breitseitenwänden 33 und 34 vorgesehenen Aussparungen 21 bis 24 in vertikaler Richtung relativ und parallel zueinander, zwangsläufig bedingt durch die Führung der in den Bohrungen 29 bis 32 der Einsteckplatten 27 und 28, mittels der Lagerbolzen schwenkbar gelagerten Quergelenke 10 bis 13. Der Gelenkrahmen 8 und Hilfsrahmen 9 werden im montierten Zustand von unten in den Scherkopfrahmen 7 bis zu dem am Hilfsrahmen 9 vorgesehenen, umlaufenden Sims 35 eingeschoben und in diesem zum Beispiel mittels Reibschluß oder anderer Befestigungsmittel gehalten. Ein in der Gehäusewandung des Gehäuses 1 angeordnetes Verriegelungselement 36 dient in Verbindung mit einer im Scherkopfrahmen 7 vorgesehenen Rastnut (nicht dargestellt) der Befestigung des Scherkopfrahmens 7 auf dem Gehäuse 1.

Das Gehäuse 1 besteht aus einem Rahmen 37 - siehe Fig. 2 - und einer den Rahmen 37 umschließenden Hülse 38 - siehe Fig. 1 -. Bei einem aus z.B. zwei Gehäuseschalen zusammengesetzten Gehäuse kann der Rahmen 37 auch an der Innenseite einer der Gehäuseschalen ange- formt sein.

Wie aus Fig. 1 ersichtlich, ist die obere Gehäuseseite 2 mit zwei Öffnungen 3 und 4 versehen, durch die die Arme 39 und 40 der Seitenteile 5 und 6 des zweiten Gelenkrahmens 41 herausragen. Die Arme 39 und 40 sind endseitig als Steckkupplung ausgebildet, um eine leichte Montage und Demontage der beiden Untermesser 42, von denen in Fig. 2 nur eines dargestellt ist, zu gewährleisten.

Der zweite Gelenkrahmen 41 besteht aus zwei T-förmig ausgebildeten Seitenteilen 5 und 6, die mittels einem ersten Paar von Quergelenken 43, 44 über Drehgelenke und mittels einem zweiten Paar von Quergelenken 45, 46 über Dreh- und Gleitgelenke miteinander gekoppelt sind.

Fig. 3 zeigt die konstruktive Ausgestaltung des Quergelenkes 43 des ersten Gelenkpaares. An der Wand 47 sind drei Lagerbolzen 48, 49, 50 angeformt mit gleichem Abstand des mittleren Lagerbolzens 49 zu den jeweils gegenüberliegenden äußeren Lagerbolzen 48 und 50. Die geometrische Anordnung der Lagerbolzen 48, 49, 50 entspricht einem gleichschenkligen Dreieck. An den Lagerbolzen 48 und 50 ist jeweils im Übergangsbereich zur Wand 47 ein Rastelement 51, 52, angeformt. Das Quergelenk 44 ist konstruktiv identisch mit dem Quergelenk 43.

Fig. 4 zeigt die konstruktive Ausgestaltung des Quergelenkes 45 des zweiten Gelenkpaares. An der Wand 59 sind vier Lagerbolzen 60, 61, 62, 63 angeformt mit gleichem Abstand der mittleren, auf einer gemeinsamen Längsachse liegenden Lagerbolzen 60 und 61 zu den jeweils gegenüberliegenden äußeren Lagerbolzen 62 und 63. Die geometrische Anordnung der Lagerbolzen 60, 61, 62, 63, entspricht einem gleichschenkligen Dreieck. Die Lagerbolzen 60 und 61 sind in entgegengesetzte Richtungen weisend an der jeweiligen Seite der Wand 59 angeformt und können alternativ auch durch einen die Wand durchsetzenden Lagerbolzen gebildet werden. Das Quergelenk 46 des zweiten Gelenkpaares ist konstruktiv identisch mit dem Quergelenk 45.

Die Seitenteile 5 und 6 sind im oberen Bereich ihrer jeweiligen Stirnseiten 53, 54, 55, 56 stufenförmig abgesetzt. Im Übergangsbereich der jeweiligen horizontalen Stufenwand zur vertikalen Stufenwand sind Rastnuten eingeformt, von denen die mit 57 und 58 bezeichneten Rastnuten aus der Darstellung nach Fig. 2 ersichtlich sind.

In den vertikalen Stufenwänden der Stirnseiten der Seitenwände 5 und 6 ist jeweils eine Lagerbohrung 80, 81 eingeformt, in die die Lagerbolzen 48 und 50 der Quergelenke 43 und 44 des ersten Gelenkpaares eingreifen. Die Lagerbohrungen 80 und 81 bilden mit den jeweiligen Lagerbolzen 48 und 50 ein Drehgelenk für die parallel zueinander verlaufenden Seitenteile 5 und 6 des zweiten Gelenkrahmens 41, wobei die an den Lagerbolzen vorgesehenen Rastelemente mittels Eingriff in die Rastnuten eine formschlüssige Koppelung des ersten Gelenkpaares 43, 44 mit den Seitenteilen 5 und 6 herstellen.

An den zu den Untermessern 42 abgewandten Enden der jeweiligen Stirnseiten der Seitenteile 5 und 6 sind Lageraugen mit Durchgangsbohrungen angeformt, durch die die Lagerbolzen 62 und 63 der Quergelenke 45 und 46 des zweiten Gelenkpaares hindurchgeführt sind. In der perspektivischen Darstellung des zweiten Gelenkrahmens 41 nach Fig. 2 sind die an den Stirnseiten 53 und 54 angeformten Lageraugen mit 64 und 65 und die darin befindlichen Durchgangsbohrungen mit 66 und 67 bezeichnet. Die Mittenachsen der in den jeweiligen Stirnseiten 53 und 54 übereinander angeordneten Durchgangsbohrungen und Lagerbohrungen liegen jeweils auf einer gemeinsamen, vertikalen Achse zwecks Bildung eines Gelenkvierecks. Die Seitenteile 5 und 6 sind mittels der Durchgangsbohrungen 66 und 67 auf den jeweiligen Lagerbolzen 62 und 63 drehbar und in horizontaler Richtung gleitbar gelagert.

An dem Rahmen 37 des Gehäuses 1 sind zwei Paare von Gelenklagern 68, 69 und 70, 71 vorgesehen zur Aufnahme der an den Quergelenken 45 und 46 befindlichen Lagerbolzen 60 und 61. Die Gelenklager 68 bis 71 weisen eine gabelartige Formgebung auf mit einer zwischen Lagerbett und Gabelöffnung vorgesehenen Verengung, über die die in die Lagerbetten eingeklippten Lagerbolzen 60 und 61 der Gelenkpaare 45 und 46 drehbar gehalten werden. Der Abstand der Gelenklager 68 und 69 zueinander sowie auch der Abstand der Gelenklager 70 und 71 zueinander ist abhängig von der Wandstärke der Wand 59 der Quergelenke 45 und 46 des zweiten Gelenkpaares, wobei die Abstimmung derart getroffen ist, daß eine schwingungsfreie Drehlagerung der Quergelenke 45 und 46 in den Lagerbetten der Gelenklager 68 - 71 gewährleistet ist.

An dem den Untermessern 42 zugewandten Ende des Rahmens 37 sind zwei U-förmige Ausnehmungen 72, 73 auf einer gemeinsamen, horizontal verlaufenden Achse liegend, eingeformt für eine drehbare und verschiebbare Lagerung der jeweiligen Lagerbolzen 49 der Quergelenke 43, 44 des ersten Gelenkpaares.

In dem die paarweise angeordneten Gelenklager 68, 69 und 70, 71 trennenden Bereich ist der Rahmen 37 mit einer Öffnung 74 versehen, in die der den zweiten Gelenkrahmen 41 in eine oszillierende Bewegung versetzende Antriebshebel 75 hineinragt. Der Antriebshebel 75 ist zwecks Koppelung mit dem zweiten Gelenkrahmen 41 mit einer Bohrung 76 versehen, in der ein den Antriebshebel durchsetzender Antriebsbolzen 77 fest angeordnet ist.

Im montierten Zustand des zweiten Gelenkrahmens 41 auf dem Rahmen 37 befinden sich die Lagerbolzen 60 und 61 der Quergelenke 45 und 46 des zweiten Gelenkpaares drehbar und horizontal nicht verschiebbar im Eingriff mit den jeweiligen, paarweise angeordneten Gelenklagern 68, 69 und 70, 71. Der an den jeweiligen Quergelenken 43, 44 des ersten Gelenkpaares vorgesehene Lagerbolzen 49 befindet sich zugleich sowohl drehbar als auch horizontal verschiebbar im Eingriff mit der jeweiligen U-förmigen Ausnehmung 72 und 73. Der den Antriebshebel 75 durchsetzende Antriebsbolzen 77 greift in die in den Seitenteilen 5 und 6 befindlichen Längsschlitze 78 und 79 ein, um die Antriebsbewegung unmittelbar auf die Seitenteile 5 und 6 des zweiten Gelenkrahmens 41 zu übertragen. Die Erstreckung der Längsschlitze 78 und 79 in vertikaler Richtung ermöglicht eine in gleicher Richtung hin- und hergehende Bewegung der über das erste und zweite Gelenkpaar 43, 44 und 45, 46 miteinander gelenkig gekoppelten Seitenteile 5 und 6 sowie den auf diesen befindlichen Untermesser 42.

Die beschriebene und dargestellte Ausbildung des zweiten Gelenkrahmens 41 und dessen Lagerung im Rahmen 37 bewirkt eine relativ parallel zueinander verlaufende vertikale Bewegung und darüber hinaus eine in horizontaler Richtung verlaufende, lineare Schwingbewegung der Seitenteile 5 und 6 sowie den darauf abnehmbar befestigten Untermesser 42.

Wie aus Fig. 1 ersichtlich, sind der in Fig. 2 dargestellte Rahmen 37 und der zweite Gelenkrahmen 41 von einer zwei Öffnungen 3 und 4 aufweisenden Hülse 38 umgeben. Durch die Öffnungen 3 und 4 sind die sowohl linear oszillierenden als auch relativ und parallel zueinander in vertikaler Richtung bewegbaren Arme 39 und 40 hindurchgeführt, wobei die Öffnungen 3 und 4 mittels entsprechender Dichtungen (nicht dargestellt) abgedichtet sind, so daß kein Haarstaub in das Gehäuseinnere eindringen kann. Die Untermesser 42 sind mittels einer Steckverbindung auf die Arme 39 und 40 aufsteckbar und sonach auch leicht abnehmbar.

## Patentansprüche

1. Trockenrasierapparat mit einem in einem Gehäuse (1) vorgesehenen Antrieb, einem auf dem Gehäuse (1) angeordneten Scherkopfrahmen (7), einem Paar von in Längsrichtung parallel zueinander verlaufenden, aus jeweils einem Obermesser (14, 15) und jeweils einem Untermesser (42) bestehenden Scherköpfen, die in vertikaler Richtung relativ und parallel zueinander bewegbar sind, einem im Scherkopfrahmen angeordneten, die Obermesser (14, 15) tragenden, ersten Gelenkrahmen (8) zur Steuerung der Relativbewegung der Obermesser (14, 15) und einem die Untermesser (42) tragenden zweiten Gelenkrahmen (41), der mit dem Antrieb gekoppelt ist, dadurch gekennzeichnet, daß der zweite Gelenkrahmen (41) aus zwei vertikal und horizontal bewegbaren Seitenteilen (5, 6), einem ersten Paar von im Gehäuse (1) gleit- und schwenkbar gelagerten Quergelenken (43, 44) und einem zweiten Paar von im Gehäuse (1) schwenkbar gelagerten Quergelenken (45, 46) besteht, wobei das erste Paar von Quergelenken (43, 44) mit den Seitenteilen (5, 6) über Drehgelenke (48, 50, 80, 81) und das zweite Paar von Quergelenken (45, 46) mit den Seitenteilen (5, 6) über Dreh- und Gleitgelenke (62, 63, 66, 67) gekoppelt ist.

2. Trockenrasierapparat nach Anspruch 1, dadurch gekennzeichnet, daß an jedem Quergelenk (43, 44) des ersten Gelenkpaares drei Lagerbolzen (48, 49, 50) angeordnet sind mit gleichem Abstand des mittleren Lagerbolzens (49) zu den gegenüberliegenden äußeren Lagerbolzen (48, 50).

3. Trockenrasierapparat nach Anspruch 2, dadurch gekennzeichnet, daß der mittlere Lagerbolzen (49) mit den gegenüberliegenden äußeren Lagerbolzen (48, 50) ein gleichschenkliges Dreieck bildet.

4. Trockenrasierapparat nach Anspruch 2 oder 3, dadurch gekennzeichnet, daß an den gegenüberliegend zueinander angeordneten äußeren Lagerbolzen (48, 50) Rastelemente (51, 52) vorgesehen sind.

5. Trockenrasierapparat nach Anspruch 1, dadurch gekennzeichnet, daß an jedem Quergelenk (45, 46) des zweiten Gelenkpaares vier Lagerbolzen (60, 61, 62, 63) mit gleichem Abstand der beiden mittleren Lagerbolzen (60, 61) zu den gegenüberliegenden äußeren Lagerbolzen (62, 63) angeordnet sind und daß die beiden mittleren Lagerbolzen (60, 61) auf einer gemeinsamen Achse liegend und in entgegengesetzte Richtungen weisend an den Seitenwanden der Wand (59) der Quergelenke (45, 46) angeordnet sind.

6. Trockenrasierapparat nach Anspruch 5, dadurch gekennzeichnet, daß die beiden mittleren Lagerbolzen (60, 61) mit den gegenüberliegenden äußeren Lagerbolzen (62, 63) ein gleichschenkliges Dreieck bilden.

7. Trockenrasierapparat nach einem der vorhergehenden Ansprüche 1, dadurch gekennzeichnet, daß in den Stirnseiten (53, 56, 54, 55) der Seitenteile (5, 6) Lagerbohrungen (80, 81, 66, 67) für die Aufnahme der Lagerbolzen (48, 50, 62, 63) der Quergelenke angeordnet sind.

8. Trockenrasierapparat nach Anspruch 7, dadurch gekennzeichnet, daß in den Stirnseiten (53, 56, 54, 55) der Seitenteile (5, 6) im Bereich der Lagerbohrungen (80, 81) Rastnuten (57, 58) vorgesehen sind.

9. Trockenrasierapparat nach Anspruch 1, dadurch gekennzeichnet, daß in den Längsseitenwänden der Seitenteile (5, 6) jeweils mittig zu deren Stirnseiten (53, 56, 54, 55) eine Ausnehmung (78, 79) zur Koppelung mit dem Antrieb angeordnet ist.

10. Trockenrasierapparat nach Anspruch 1, dadurch gekennzeichnet, daß jedes der Seitenteile (5 und 6) ein in vertikaler Richtung zum jeweiligen Untermesser (42) verlaufenden Arm (39, 40) aufweist, der endseitig als Steckkupplung ausgebildet ist.

11. Trockenrasierapparat nach Anspruch 1, dadurch gekennzeichnet, daß im Rahmen (37) des Gehäuses (1), auf einer gemeinsamen Achse liegend, zwei Paare von Gelenklager (68, 69 und 70, 71) angeordnet sind.

12. Trockenrasierapparat nach Anspruch 11, dadurch gekennzeichnet, daß die zwei Paare von Gelenklager (68, 69 und 70, 71) als Klippverbindung ausgebildet sind.

13. Trockenrasierapparat nach Anspruch 11, dadurch gekennzeichnet, daß im oberen Ende des Rahmens (37) zwei Gleit- und Drehlager (72, 73) entgegengesetzt zueinander und auf einer gemeinsamen, horizontalen Achse liegend angeordnet sind.

14. Trockenrasierapparat nach Anspruch 13, dadurch gekennzeichnet, daß die Gleit- und Drehlager (72, 73) U-förmig ausgebildet sind.

15. Trockenrasierapparat nach einem der vorhergehenden Ansprüche, dadurch gekennzeichnet, daß in dem Rahmen (37) zwischen den Paaren der Gelenklager (68, 69 und 70, 71) und unterhalb der Gleit- und Drehlager (72, 73) eine Öffnung (74) für den Antrieb vorgesehen ist.

## Claims

1. A dry shaving apparatus comprising a drive mechanism arranged in a housing (1), a shaving head frame (7) mounted on the housing (1), a pair of shaving heads extending in longitudinal direction parallel with each other and including each an upper cutter (14, 15) and a lower cutter (42) and being movable vertically relative to and parallel with each other, a first hinged frame (8) mounted in the shaving head frame and carrying the upper cutters (14, 15) for control of the relative movement of the upper cutters (14, 15), and a second hinged frame (41) carrying the lower cutters (42) and coupled to the drive mechanism, characterized in that the second hinged frame (41) is comprised of two side members (5, 6) movable vertically and horizontally, a first pair of transverse link members (43, 44) slidably and pivotally carried in the housing (1), and a second pair of transverse link members (45, 46) pivotally carried in the housing (1), in which the first pair of transverse link members (43, 44) is coupled to the side members (5, 6) by means of pivot joints (48, 50, 80, 81) and the second pair of transverse link members (45, 46) is coupled to the side members (5, 6) by means of pivot and slide joints (62, 63, 66, 67).

2. The dry shaving apparatus as claimed in claim 1, characterized in that three mounting pins (48, 49, 50) are arranged on each transverse link member (43, 44) of the first pair of links, with the center mounting pin (49) being equidistant from the opposite outer mounting pins (48, 50).

3. The dry shaving apparatus as claimed in claim 2, characterized in that the center mounting pin (49) forms an isosceles triangle with the opposite outer mounting pins (48, 50).

4. The dry shaving apparatus as claimed in claim 2 or claim 3, characterized in that locking elements (51, 52) are provided on the outer mounting pins (48, 50) arranged opposite to each other.

5. The dry shaving apparatus as claimed in claim 1, characterized in that four mounting pins (60, 61, 62, 63) are arranged on each transverse link member (45, 46) of the second pair of links, with the two center mounting pins (60, 61) being equidistant from the opposite outer mounting pins (62, 63), and in that the two center mounting pins (60, 61), lying on a common axis and pointing to opposed directions, are disposed on the sides of the wall (59) of the transverse link members (45, 46).

6. The dry shaving apparatus as claimed in claim 5, characterized in that the two center mounting pins (60, 61) form an isosceles triangle with the opposite outer mounting pins (62, 63).

7. The dry shaving apparatus as claimed in any one of the preceding claims, characterized in that mounting bores (80, 81, 66, 67) are arranged in the ends (53, 56, 54, 55) of the side members (5, 6) for receiving the mounting pins (48, 50, 62, 63) of the transverse link members.

8. The dry shaving apparatus as claimed in claim 7, characterized in that locking grooves (57, 58) are provided in the ends (53, 56, 54, 55) of the side members (5, 6) in the area of the mounting bores (80, 81).

9. The dry shaving apparatus as claimed in claim 1, characterized in that a respective cutout (78, 79) for coupling to the drive mechanism is provided in the longitudinal side walls of the side members (5, 6), the respective cutout being centrally disposed relative to the respective ends (53, 56, 54, 55) of the side members (5, 6).

10. The dry shaving apparatus as claimed in claim 1, characterized in that each of the side members (5 and 6) has a respective arm (39, 40) extending vertically to the associated lower cutter (42) and having its end configured as a plug-in connector.

11. The dry shaving apparatus as claimed in claim 1, characterized in that two pairs of hinge bearings (68, 69 and 70, 71) lying on a common axis are provided in the frame (37) of the housing (1).

12. The dry shaving apparatus as claimed in claim 11, characterized in that the two pairs of hinge bearings (68, 69 and 70, 71) are configured as a snap-action coupling.

13. The dry shaving apparatus as claimed in claim 11, characterized in that two slide and pivot bearings (72, 73) are arranged in the upper end of the frame (37) in an opposed relationship and lying on a common horizontal axis.

14. The dry shaving apparatus as claimed in claim 13, characterized in that the slide and pivot bearings (72, 73) are of a U-shaped configuration.

15. The dry shaving apparatus as claimed in any one of the preceding claims, characterized in that an opening (74) for the drive mechanism is provided in the frame (37) between the pairs of hinge bearings (68, 69 and 70, 71) and beneath the slide and pivot bearings (72, 73).

## Revendications

1. Appareil de rasage à sec comportant un entraînement prévu dans un boîtier (1), un cadre de tête de tonte (7) agencé sur le boîtier (1), une paire de têtes de tonte qui s'étendent parallèlement l'une à l'autre en direction longitudinale, qui sont constituées de chaque fois un couteau supérieur (14, 15) et de chaque fois un couteau inférieur (42) et qui peuvent être déplacées verticalement l'une par rapport à l'autre et parallèlement l'une par rapport à l'autre, un premier cadre d'articulation (8), pour la commande du mouvement relatif du couteau supérieur (14, 15), qui est agencé dans le cadre de la tête de tonte et qui porte le couteau supérieur (14, 15), et un second cadre d'articulation (41) qui porte le couteau inférieur (42) et qui est accouplé à l'entraînement, caractérisé en ce que le second cadre d'articulation (41) est constitué de deux éléments latéraux (5, 6) qui peuvent être déplacés verticalement et horizontalement, d'une première paire d'articulations transversales (43, 44) montées dans le boîtier (1) de façon coulissante et pivotante et d'une seconde paire d'articulations transversales (45, 46) montées dans le boîtier (1) de façon pivotante, la première paire d'articulations transversales (43, 44) étant couplée aux éléments latéraux (5, 6) par l'intermédiaire d'articulations pivotantes (48, 50, 80, 81), la second paire d'articulations transversales (45, 46) étant couplée aux éléments latéraux (5, 6) par des articulations pivotantes et coulissantes (62, 63, 66, 67).

2. Appareil de rasage à sec suivant la revendication 1, caractérisé en ce qu'à chaque articulation transversale (43, 44) de la première paire d'articulations sont agencées trois broches porteuses (48, 49, 50) à distance égale entre la broche porteuse médiane (49) et les broches porteuses externes (48, 50) situées à l'opposé l'une de l'autre.

3. Appareil de rasage à sec suivant la revendication 2, caractérisé en ce que la broche porteuse médiane (49) forme avec les broches porteuses externes (48, 50) situées à l'opposé l'une de l'autre un triangle isocèle.

4. Appareil de rasage à sec suivant l'une ou l'autre des revendications 2 et 3, caractérisé en ce que des éléments d'accrochage (51, 52) sont prévus sur les broches porteuses externes (48, 50) agencées à l'opposé l'une de l'autre.

5. Appareil de rasage à sec suivant la revendication 1, caractérisé en ce que sur chaque articulation transversale (45, 46) de la seconde paire d'articulation sont agencées quatre broches porteuses (60, 61, 62, 63), avec la même distance entre les deux broches porteuses médianes (60, 61) et les broches porteuses externes (62, 63) situées à l'opposé l'une de l'autre, et en ce que les deux broches porteuses médianes (60, 61) sont agencées sur les parois latérales de la paroi (59) de l'articulation transversale (45, 46) de façon à être situées sur un axe commun et à pointer dans des sens opposés.

6. Appareil de rasage à sec suivant la revendication 5, caractérisé en ce que les deux broches porteuses médianes (60, 61) forment avec les broches porteuses externes (62, 63) situées à l'opposé l'une de l'autre un triangle isocèle.

7. Appareil de rasage à sec suivant l'une quelconque des revendications précédentes, caractérisé en ce que des perçages de palier (80,81, 66, 67) sont agencés dans les côtés frontaux (53, 56, 54, 55), des éléments latéraux (5, 6), pour le logement des broches porteuses (48, 50, 62, 63) des articulations transversales.

8. Appareil de rasage à sec suivant la revendication 7, caractérisé en ce que des rainures d'accrochage (57, 58) sont prévues dans les côtés frontaux (53, 56, 54, 55) des éléments latéraux (5, 6), dans la zone des perçages de palier (80, 81).

9. Appareil de rasage à sec suivant la revendication 1, caractérisé en ce que dans les parois des côtés longitudinaux des éléments latéraux (5, 6) est agencé chaque fois au milieu de leurs côtés frontaux (53, 56, 54, 55) un évidement (78, 79) pour l'accouplement à l'entraînement.

10. Appareil de rasage à sec suivant la revendication 1, caractérisé en ce que chacun des éléments latéraux (5 et 6) présente un bras (39, 40) qui s'étend en direction verticale vers le couteau inférieur (42) respectif et qui est réalisé du côté de l'extrémité sous la forme d'un accouplement à emboîtement.

11. Appareil de rasage à sec suivant la revendication 1, caractérisé en ce que deux paires de paliers d'articulation (68, 69 et 70, 71) sont agencées, situées sur un axe commun, dans le cadre (37) du boîtier (1).

12. Appareil de rasage à sec suivant la revendication 11, caractérisé en ce que les deux paires de paliers d'articulation (68, 69 et 70, 71) sont réalisées sous la forme d'une liaison à accrochage élastique.

13. Appareil de rasage à sec suivant la revendication 11, caractérisé en ce que deux paliers à coulissement et à pivotement (72, 73) sont agencés dans l'extrémité supérieure du cadre (37) d'une façon à être situées à l'opposé l'un de l'autre et sur un axe horizontal commun.

14. Appareil de rasage à sec suivant la revendication 13, caractérisé en ce que les paliers à coulissement et à pivotement (72, 73) sont réalisés en forme de U.

15. Appareil de rasage à sec suivant l'une quelconque des revendications précédentes, caractérisé en ce qu'une ouverture (74) pour l'entraînement est prévue dans le cadre (37) entre les paires de paliers d'articulation (68, 69 et 70, 71) et en dessous du palier à coulissement et à pivotement (72, 73).
